# FASCICULE DE BREVET EUROPEEN

(11) **EP 3 531 860 B1**
(45) Date de publication et mention de la délivrance du brevet: **07.12.2022**
(21) Numéro de dépôt: 17791391.0
(22) Date de dépôt: 27.10.2017
(51) Int. Cl.: A44C 5/24

(54) **BOUCLE SECURISEE**
SICHERE SCHNALLE
SECURE BUCKLE

(30) Priorité: 31.10.2016 FR 1660571
(43) Date de publication de la demande: 04.09.2019
(62) Demande divisionnaire de: 22196477.8
(73) Titulaire: Watchlock, 13009 Marseille (FR)
(72) Inventeur: BUONOMO, Sébastien, 13009 Marseille (FR)
(74) Mandataire: Sonnenberg Harrison Partners
(86) Numéro de dépôt international: PCT/EP2017/077662
(87) Numéro de publication internationale: WO 2018/078128

(56) Documents cités:
- EP-A1- 1 279 349
- EP-A2- 0 904 709
- WO-A1-2004/086895
- CN-U- 204 812 406
- US-A1- 2008 267 014

## Description

La présente invention concerne un fermoir pour montre. Plus précisément, la présente invention concerne une boucle déployante.

Une boucle déployante est un type de fermoir pour bracelet de montre. La boucle déployante comprend un système de bras articulés qui se déploie pour ouvrir le bracelet et qui peut se replier sur lui-même lors de la fermeture, sur la face intérieure du bracelet. Un tel système de fermeture permet de ne jamais délier les deux parties de bracelet de montre, et ne risque généralement pas de s'ouvrir inopinément.

Il existe différents types de boucle déployante. Une boucle déployante simple ne comporte qu'une articulation, c'est-à-dire que les bras de la boucle se replient en « V » sous le bracelet, d'un seul côté. Une boucle déployante double, également appelée boucle déployante papillon, comporte deux articulations, et les bras situés à l'intérieur du bracelet se replient de part et d'autre de la boucle.

Afin d'empêcher une ouverture involontaire de la boucle, des systèmes de sécurité ont été développés, pour verrouiller la fermeture de la boucle. Par exemple, un ou deux boutons poussoirs peuvent être situés sur le côté du boîtier de la boucle, ou encore un rabat peut être prévu sur la boucle. Dans ces deux systèmes, l'utilisateur vient appuyer sur les boutons ou déplier le rabat pour permettre le déploiement de la boucle. Le document CH 657 763 décrit un tel exemple de boucle déployante.

Cependant, les boucles déployantes classiques peuvent être assez facilement déverrouillées par une personne mal intentionnée, alors que certaines montres sont de véritables objets de valeur, puisqu'il s'agit d'appuyer sur les boutons de la boucle pour déverrouiller celle-ci. Un voleur à la tire ou bien entrainé peut ainsi dérober une montre portée. Le document US 2008/267014 décrit une boucle déployante selon le préambule de la revendication 1.

Un objet de la présente invention est d'améliorer le verrouillage d'une boucle déployante, notamment pour une protection contre le vol, en particulier contre le vol à la tire.

A cet effet, l'invention propose une boucle déployante comprenant un bras inférieur et un bras supérieur articulé l'un par rapport à l'autre, et une boucle de rappel articulée sur le bras supérieur, la boucle pouvant prendre une position repliée dans laquelle le bras supérieur est replié sur le bras inférieur et la boucle de rappel étant repliée sur le bras supérieur, dans une direction longitudinale de la boucle, un système de verrouillage (en partie logé entre la boucle de rappel et le bras supérieur pour verrouiller la boucle en position repliée, le système de verrouillage pouvant être déverrouillé par un moyen unique ou uniquement connu par et/ou disponible au porteur, tel que par exemple un élément extérieur amovible.

Ainsi, selon l'invention, la boucle déployante ne peut être déverrouillée que par un moyen externe à la boucle et disponible au porteur. Ainsi, il n'est pas possible de déployer une boucle déployante sans ce moyen externe de préférence unique, ce qui doit permettre d'éviter le vol d'une montre portée intégrant une telle boucle déployante. Le porteur de la montre peut ainsi prévoir de sortir avec la montre au bras et de laisser le moyen de déverrouillage externe chez lui par exemple.

Selon un mode de réalisation, le système de verrouillage comprend au moins l'un d'un verrouillage mécanique ou un verrouillage électronique. Un verrouillage mécanique peut comprendre par exemple des moyens de serrure et clés, de barillets. Un verrouillage électronique peut comprendre par exemple un dispositif à code ou à reconnaissance ergonomique comme par exemple un capteur d'index, un dispositif avec puce RFID.

Selon l'invention, le système de verrouillage comprend un tiroir coulissant dans une direction de coulissement, de préférence en direction transverse de la boucle, le tiroir ayant un évidement de verrouillage coopérant avec un pion de verrouillage, le pion de verrouillage étant inséré dans l'évidement de verrouillage lorsque la boucle est en position repliée.

Le tiroir peut être fixé sur le bras supérieur ou la boucle de rappel, et le pion de verrouillage peut être fixé sur le bras inférieur. Ainsi, on peut intégrer le système de verrouillage de sorte que celui-ci ne soit pas ou peu visible lorsque la boucle est repliée.

En prévoyant un évidement de verrouillage avec un diamètre croissant dans la direction de coulissement, avec une zone de blocage, de diamètre inférieur à un diamètre maximum du pion de verrouillage, et une zone de passage de diamètre supérieur au diamètre maximum du pion de verrouillage. Ainsi, en faisant coulisser le tiroir, on peut faire varier la dimension de l'évidement en vis-à-vis du pion de verrouillage, pour permettre ou non le passage de la tête du pion de verrouillage à travers l'évidement.

Selon un mode de réalisation, le système de verrouillage comprend une serrure pour bloquer le tiroir, la serrure comprenant un ensemble de ressorts alignés avec un ensemble correspondant de pistons, dans laquelle, lorsque la boucle est en position repliée et lorsque les ressorts sont au repos, les pistons débouchent dans le tiroir pour bloquer le coulissement du tiroir. Un système type serrure est relativement simple à mettre en œuvre et peu encombrant.

Selon un mode de réalisation, le tiroir a un passage latéral pour l'introduction de l'élément extérieur amovible, en particulier l'élément amovible pouvant aligner les pistons pour autoriser le déblocage du tiroir.

Selon un mode de réalisation, un ressort de rappel est prévu pour rappeler le tiroir dans une position dans laquelle le pion se trouve dans la zone de blocage lorsque la boucle est en position repliée. Avantageusement, le tiroir peut être maintenu dans une position empêchant l'ouverture et le déploiement de la boucle.

Dans un mode de réalisation de l'invention, un ensemble de moyens uniques amovibles pour le déverrouillage est prévu, ce qui permet d'avoir un moyen unique de secours, par exemple en cas de perte d'un moyen amovible pour le déverrouillage. De plus, en prévoyant un outil additionnel de déverrouillage conçu pour pouvoir être maintenu en place dans la boucle en position verrouillée, en particulier avec aussi un dispositif de maintien en place dans la boucle déployante de l'outil additionnel de déverrouillage, on peut éviter d'enlever ou remettre le moyen amovible de déverrouillage une fois la boucle verrouillée, par exemple dans les cas où un utilisateur souhaite porter la boucle déployante sans que le dispositif anti-vol ne soit nécessaire.

L'invention propose également un procédé de déverrouillage d'une telle boucle déployante en position repliée, le procédé comprenant les étapes de : débloquer le coulissement-mouvement du tiroir à l'aide d'une clé insérée dans le passage latéral, faire coulisser le tiroir, de préférence en appuyant à l'aide de la clé contre le ressort de rappel, pour mettre en coïncidence le pion de verrouillage inséré dans l'évidement de verrouillage avec la zone de passage de l'évidement, pour permettre le passage du pion de verrouillage à travers l'évidement, et faire pivoter la boucle de rappel ou le bras supérieur pour déployer la boucle.

Un procédé de verrouillage d'une boucle déployante selon l'invention comprend les étapes de débloquer le coulissement du tiroir, à l'aide d'une clé insérée dans le passage latéral, et faire coulisser le tiroir, de préférence à l'aide de la clé, pour mettre en coïncidence le pion de verrouillage avec la zone de passage de l'évidement, pour permettre le passage du pion de verrouillage dans l'évidement, replier la boucle déployante et insérer le pion dans l'évidement, et faire coulisser le tiroir, avec ou sans la clé, de sorte que le pion de verrouillage ne puisse plus passer à travers l'évidement.

D'autres caractéristiques et avantages de la présente invention ressortiront de la description faite ci-après en référence aux dessins annexés qui en illustrent un exemple de réalisation dépourvu de tout caractère limitatif, parmi lesquels :
- les figures 1 et 2 illustrent une boucle déployante, respectivement en position repliée et en position déployée, selon un mode de réalisation de la présente invention ;
- la figure 3 est une vue éclatée de la boucle de la figure 1 selon un aspect de la présente invention ;
- la figure 4 illustre une vue de dessus d'un système de verrouillage intégré dans la boucle de la figure 1 selon un autre mode de réalisation de la présente invention ;
- les figures 5a et 5b illustrent un système de verrouillage intégré dans une boucle déployante selon un mode de réalisation de la présente invention, en position de verrouillage ou de libération ;
- la figure 6 illustre un procédé de verrouillage selon un mode de réalisation de la présente invention ;
- la figure 7 illustre un procédé de déverrouillage selon un mode de réalisation de la présente invention.

Sur les dessins, des éléments identiques ou similaires sont indiqués avec des numéros de référence identiques ou similaires.

La figure 1 illustre une boucle déployante 1 en position repliée, la figure 2 illustre la boucle déployante 1 en position déployée, et la figure 3 est une vue éclatée de la boucle déployante 1, selon un mode de réalisation de la présente invention.

La boucle déployante 1 comprend un bras inférieur 10, un bras supérieur 12, articulé sur le bras inférieur 10, et une boucle de rappel 20 articulée sur le bras supérieur 12, et prévue pour maintenir fermée la boucle déployante 1, en position repliée de la boucle 1.

Le bras supérieur 12 comprend une première extrémité supérieure 12a montée pivotante autour d'une charnière 14 à une première extrémité inférieure 10a du bras inférieur, et une deuxième extrémité supérieure 12b attachée à une première extrémité 20a de la boucle de rappel 20. La boucle de rappel 20 comprend une deuxième extrémité de boitier 20b, qui peut être attachée de manière pivotante à un brin du bracelet, et la deuxième extrémité inférieure 10b du bras inférieur 10 peut être attachée à un autre brin du bracelet (non représenté).

La boucle 1 peut ainsi passer d'une position déployée à une position repliée et fermée dans laquelle le bras supérieur 12 est replié sur le bras inférieur 10, et est maintenue fermée par la boucle de rappel 20 repliée sur le bras supérieure 12.

La boucle déployante des figures 1 et 2 est une boucle déployante simple. Ceci n'est qu'un exemple non limitatif. La boucle déployante peut également être une boucle déployante double ou papillon.

Un système de verrouillage 30 est prévu pour verrouiller la fermeture de la boucle de rappel. Le système de verrouillage 30 est à déverrouillage externe, c'est-à-dire qu'il ne peut se déverrouiller qu'avec un outil de déverrouillage associé, amovible ou agissant à distance ou sans contact. Par ailleurs l'outil de déverrouillage associé peut également être formé par un dispositif à code ou à reconnaissance ergonomique comme par exemple un capteur d'index. L'outil de déverrouillage associé est de préférence unique, et/ou uniquement connu par et disponible au porteur du bracelet intégrant la boucle déployante.

Dans le mode de réalisation illustré, le système de verrouillage comprend un mécanisme type serrure 40 et l'outil amovible est une clé 90.

Comme on peut le voir sur les figures 3 à 5, la serrure 40 est agencée sous la boucle de rappel, et, dans le mode de réalisation représenté, elle comprend un ensemble de ressorts 42, logés dans un porte ressort 44, venant en appui contre un ensemble correspondants de pistons 46, 47 coulissants dans un porte piston 48.

Les ressorts et pistons, autrement appelés goupilles, sont dimensionnés pour former un motif de clé, en faisant varier la longueur de chaque piston et/ou la raideur et la longueur de chaque ressort.

Lorsque les ressorts 42 sont au repos, les pistons 46,47 débouchent dans un tiroir 50, qui comprend un passage latéral 52 pour y introduire la clé 90.

Le tiroir 50 est monté coulissant sur une glissière 53 pour autoriser la translation transversale du tiroir 50 par rapport à la boucle de rappel 20. Le tiroir 50 est solidaire du porte piston 48, qui peut coulisser avec le tiroir 50 le long d'une surface de glissement 49 du porte piston 48 en vis-à-vis du porte ressort.

Dans le mode de réalisation représenté, la glissière 53 est fixée sur la boucle de rappel 20.

Le tiroir 50 est muni d'une paroi supérieure 51, positionnée sur l'intérieur de la boucle de rappel, comprend un évidement 54, pour coopérer avec un pion de verrouillage 35.

Le pion de verrouillage 35 fait saillie du bras inférieur 10 en direction de la boucle de rappel, avec une tige 37, fixée sur le bras inférieur 10 et une tête 39, de largeur ou diamètre supérieure à la tige 37 (figure 3).

Le pion de verrouillage peut être un élément rapporté et fixé, par exemple collé ou soudé, sur le bras inférieur. Le pion peut autrement faire partie intégrante du bras inférieur, pour une plus grande solidité.

Un passage 19 est également ménagé dans le bras supérieur 12 pour le passage du pion de verrouillage 35.

L'évidement 54 du tiroir 50 est orienté transversalement à la boucle de rappel 20, et a un diamètre variable, allant d'une zone de blocage 56, de diamètre inférieur à un diamètre de la tête 39 du pion de verrouillage 35, à une zone de passage ou libération 58, de diamètre supérieur au diamètre de la tête 39 et autorisant ainsi le passage du pion 35.

Un ressort de rappel 64 est positionné latéralement, pour exercer une force de rappel sur le tiroir 50 vers une position de repos dans laquelle le pion de verrouillage 35 se trouve dans la zone de blocage.

Dans l'exemple illustré, le ressort de rappel 64 est une lame ressort en flexion. D'autres types de ressort de rappel peuvent être prévus, par exemple un ressort hélicoïdal positionné sur la paroi latérale de la boucle de rappel, en vis-à-vis du tiroir.

Ainsi, lorsque la boucle 1 est repliée, le tiroir est maintenu en position de repos, dans laquelle le diamètre de la tête 39 est supérieur au diamètre de l'évidement, n'autorisant pas son passage à travers l'évidement pour sortir de l''évidement. En d'autres termes, le bras inférieur et la boucle de rappel ne peuvent pas s'ouvrir, le pion de verrouillage étant bloqué dans l'évidement.

Ainsi, comme cela sera expliqué plus loin, si la clé 90 a le motif de clé associé, la clé insérée dans le tiroir 50 peut venir positionner les pistons de sorte que les pistons sont alignés sur la surface de glissement 49 du porte piston 48, le tiroir 50 et le porte piston 48 étant solidaires. Ceci permet d'autoriser ainsi la translation ou le coulissement du tiroir 50, en direction transverse. Ce coulissement permet de faire varier le diamètre de l'évidement en vis-à-vis du pion de verrouillage 35, autorisant le passage de la tête de celui-ci, pour une opération de verrouillage ou de déverrouillage de la boucle de rappel. La serrure 40, agencée sous la boucle de rappel 20, permet de bloquer ou de libérer ainsi le pion de verrouillage 35 inséré dans l'évidement du tiroir coulissant en position repliée de la boucle 1.

On peut prévoir en option que la clé insérée dans le tiroir vienne appuyer sur les pistons, débloquant les pistons et faisant sortir les pistons du tiroir 50, dans un mode de réalisation.

Dans l'exemple illustré, le système de verrouillage comprend un système de serrure avec piston et ressorts. Dans cet exemple, on peut faire varier le nombre, la longueur des ressorts, selon le type de verrouillage à obtenir. Cet exemple de serrure est peu encombrant et peut s'intégrer discrètement dans une boucle déployante.

D'autres types de serrures sont envisageables, que ce soit mécanique ou électronique, électromagnétique. Par exemple, un système type barillet est également envisageable. Autrement un système de verrouillage électronique, qui peut se déverrouiller à l'aide d'une clé électronique, est également possible. Un outil de déverrouillage agissant à distance ou sans contact, ou formé par un dispositif à code ou à reconnaissance ergonomique comme par exemple un capteur d'index est également envisageable. L'outil externe n'est disponible qu'au porteur ou à un nombre limité de personnes connues du porteur.

On comprend que l'élément outil externe et amovible, ici la clé, est indispensable pour le déverrouillage, mais également pour le verrouillage de la boucle en position repliée.

Un procédé de déverrouillage d'une boucle déployante 1 est illustré à la figure 6, en référence à la boucle décrite dans les figures 1 à 5a-5b.

Pour permettre l'ouverture de la boucle déployante, lorsque celle-ci est verrouillée, il faut tout d'abord insérer la clé dans le passage latéral 52 du tiroir coulissant (étape S1), pour débloquer le tiroir 50.

Dans une deuxième étape S2, on fait coulisser le tiroir 50, de préférence à l'aide de la clé, dans une direction transverse contre le ressort de rappel 54, pour mettre en coïncidence le pion de verrouillage 35 inséré dans l'évidement de verrouillage avec la zone de passage 58 de l'évidement, pour permettre le passage du pion de verrouillage à travers l'évidement, et donc la libération du bras inférieur.

Ensuite, il reste à faire pivoter la boucle de rappel ou le bras supérieur pour déployer la boucle (étape S3).

Pour verrouiller une boucle déployante, comme illustré à la figure 7, il faut insérer la clé 90 dans le tiroir pour débloquer les pistons (S21) et faire coulisser le tiroir, de préférence à l'aide de la clé, dans une direction transverse, pour pouvoir mettre en coïncidence le pion de verrouillage 35 avec l'évidement de verrouillage avec la zone de passage 58 lorsque la boucle est repliée. En parallèle, ou ensuite on replie la boucle déployante, en prenant soin de faire passer le pion de verrouillage 35 à travers le passage 19 ménagé dans le bras supérieur puis dans l'évidement 54 du tiroir 50 (S22).

Ensuite, le tiroir coulisse, soit avec ou sans la clé, de sorte que le pion de verrouillage ne puisse plus passer à travers l'évidement. La boucle est verrouillée.

On peut prévoir par exemple de fournir à un utilisateur un ensemble de moyens de déverrouillage associés, chaque moyen de l'ensemble étant amovible et pouvant déverrouiller la boucle. D'une part, cela permet de pallier une perte éventuelle de l'outil de déverrouillage. D'autre part, un outil additionnel de déverrouillage peut être conçu pour pouvoir être maintenu en place dans la boucle déployante, une fois verrouillée, par un dispositif de maintien de l'outil dans la boucle. Cette option est intéressante lorsque la protection anti vol n'est pas nécessaire, et que l'outil de déverrouillage peut rester sur la montre. Ceci permet d'éviter de devoir chercher l'outil notamment lorsque l'utilisateur est chez lui ou en famille. De préférence, l'outil additionnel de déverrouillage est conçu pour être maintenu dans la boucle déployante de sorte d'être peu ou pas visible lorsque l'outil additionnel est en place dans ou sur la boucle. Dans le cas d'une clé, la partie de préhension peut être réduite pour ne pas dépasser de la boucle.

En somme, il reste à constater que la présente invention fournit un système de verrouillage de boucle déployante, avec un outil de verrouillage/déverrouillage individuel ou personnalisé préférentiellement externe et amovible. Ainsi, le déverrouillage de la boucle déployante nécessite un moyen unique ou uniquement connue par/disponible au porteur, tel que par exemple un outil, externe et amovible, empêchant le vol à la tire de la montre.

## Revendications

1. Boucle déployante (1) comprenant
- un bras inférieur (10) et un bras supérieur (12) articulé l'un par rapport à l'autre, et une boucle de rappel (20) articulée sur le bras supérieur (12),
- la boucle pouvant prendre une position repliée dans laquelle le bras supérieur est replié sur le bras inférieur et la boucle de rappel étant repliée sur le bras supérieur, dans une direction longitudinale de la boucle,
- un système de verrouillage (35, 40, 50) en partie logé entre la boucle de rappel (20) et le bras supérieur (12) pour verrouiller la boucle en position repliée, le système de verrouillage pouvant être déverrouillé par un moyen unique ou uniquement connu par et/ou disponible au porteur, tel que par exemple un élément extérieur amovible (90)
- **caractérisée en ce que** le système de verrouillage comprend un tiroir (50) coulissant dans une direction de coulissement, le tiroir ayant un évidement de verrouillage (54) coopérant avec un pion de verrouillage (35), le pion de verrouillage (35) étant inséré dans l'évidement de verrouillage (54) lorsque la boucle est en position repliée.

2. Boucle déployante selon la revendication 1, dans laquelle le système de verrouillage (35, 40, 50) comprend au moins l'un d'un verrouillage mécanique ou un verrouillage électromagnétique, en particulier un système de serrure à ressort, une serrure type barillet, un système de verrouillage clé électronique, un système à clé magnétique, un système à puce RFID, un dispositif à code ou à reconnaissance ergonomique.

3. Boucle déployante selon la revendication 1 ou 2, dans laquelle le tiroir (50) est coulissant dans la direction de coulissement, en direction transverse de la boucle.

4. Boucle déployante selon l'une quelconque des revendications précédentes, le tiroir (50) étant fixé sur le bras supérieur (12) ou la boucle de rappel (20), et le pion de verrouillage (35) étant fixé sur le bras inférieur (10).

5. Boucle déployante selon l'une quelconque des revendications précédentes, dans laquelle l'évidement de verrouillage (54) a un diamètre croissant dans la direction de coulissement, avec une zone de blocage (56), de diamètre inférieur à un diamètre maximum du pion de verrouillage (35), et une zone de passage (58) de diamètre supérieur au diamètre maximum du pion de verrouillage (35).

6. Boucle déployante selon l'une des revendications précédentes, dans laquelle le système de verrouillage comprend une serrure (40) pour bloquer le tiroir (50), la serrure (40) comprenant un ensemble de ressorts (42) alignés avec un ensemble correspondant de pistons (47), dans laquelle, lorsque la boucle est en position repliée et lorsque les ressorts sont au repos, les pistons (47) débouchent dans le tiroir (50) pour bloquer le coulissement du tiroir (50).

7. Boucle déployante selon l'une quelconque des revendications précédentes, dans laquelle le tiroir (50) a un passage latéral (52) pour l'introduction de l'élément extérieur amovible, en particulier l'élément amovible pouvant aligner les pistons pour autoriser le déblocage du tiroir.

8. Boucle selon l'une quelconque des revendications précédentes, comprenant un ressort de rappel (64) pour rappeler le tiroir dans une position dans laquelle le pion (35) se trouve dans la zone de blocage (56) lorsque la boucle est en position repliée.

9. Boucle déployante selon l'une des revendications précédentes, comprenant un ensemble de moyens uniques amovibles pour le déverrouillage, et dans lequel l'ensemble de moyens unique amovible comprend un outil additionnel de déverrouillage conçu pour pouvoir être maintenu en place dans la boucle en position verrouillée.

10. Boucle déployante selon la revendication 9, comprenant un dispositif de maintien en place dans la boucle déployante de l'outil additionnel de déverrouillage.

## Patentansprüche

1. Faltschließe (1), umfassend
- einen unteren Arm (10) und einen oberen Arm (12), die gelenkig miteinander verbunden sind, und eine Federschließe (20), die gelenkig mit dem oberen Arm (12) verbunden ist,
- wobei die Schließe eine gefaltete Position einnehmen kann, in der der obere Arm über den unteren Arm geklappt ist und die Federschließe über den oberen Arm geklappt ist, in einer Längsrichtung der Schließe,
- ein Verriegelungssystem (35, 40, 50), das teilweise zwischen der Federschließe (20) und dem oberen Arm (12) untergebracht ist, um die Schließe in der gefalteten Position zu verriegeln, wobei das Verriegelungssystem durch ein einziges oder nur dem Träger bekanntes und/oder verfügbares Mittel entriegelt werden kann, wie z. B. ein abnehmbares äußeres Element (90),
- **dadurch gekennzeichnet, dass** das Verriegelungssystem einen Schieber (50) umfasst, die in einer Gleitrichtung verschiebbar ist, wobei der Schieber eine Verriegelungsausnehmung (54) aufweist, die mit einem Verriegelungsstift (35) zusammenwirkt, wobei der Verriegelungsstift (35) in die Verriegelungsausnehmung (54) eingeführt ist, wenn sich die Schließe in der gefalteten Position befindet.

2. Faltschließe nach Anspruch 1, bei welcher das Verriegelungssystem (35, 40, 50) mindestens eine mechanische Verriegelung oder eine elektromagnetische Verriegelung umfasst, insbesondere ein Federschloss, ein Zylinderschloss, ein elektronisches Schloss, ein Magnetschlüsselsystem, ein RFID-Chip-System, eine Codevorrichtung oder eine Vorrichtung mit biometrischer Erkennung.

3. Faltschnalle nach Anspruch 1 oder 2, bei welcher der Schieber (50) in der Schieberichtung quer zur Schließe verschiebbar ist.

4. Faltschließe nach einem der vorhergehenden Ansprüche, bei welcher der Schieber (50) am oberen Arm (12) oder an der Federschließe (20) befestigt ist und der Verriegelungsstift (35) am unteren Arm (10) befestigt ist.

5. Faltschließe nach einem der vorhergehenden Ansprüche, bei welcher die Verriegelungsausnehmung (54) einen in Schieberichtung zunehmenden Durchmesser aufweist, mit einem Sperrbereich (56), dessen Durchmesser kleiner ist als ein maximaler Durchmesser des Verriegelungsstifts (35), und einem Durchgangsbereich (58), dessen Durchmesser größer ist als der maximale Durchmesser des Verriegelungsstifts (35).

6. Faltschließe nach einem der vorhergehenden Ansprüche, bei welcher das Verriegelungssystem ein Schloss (40) zum Verriegeln des Schiebers (50) umfasst, wobei das Schloss (40) einen Satz Federn (42) umfasst, die mit einem entsprechenden Satz Kolben (47) ausgerichtet sind, wobei, wenn sich die Schließe in der gefalteten Position befindet und die Federn in Ruhestellung sind, die Kolben (47) in dem Schieber (50) münden, um das Gleiten des Schiebers (50) zu blockieren.

7. Faltschließe nach einem der vorhergehenden Ansprüche, bei welcher der Schieber (50) einen seitlichen Durchgang (52) für das Einführen des äußeren abnehmbaren Elements hat, insbesondere kann das abnehmbare Element die Kolben ausrichten, um die Freigabe des Schiebers zuzulassen.

8. Faltschließe nach einem der vorhergehenden Ansprüche, umfassend eine Rückstellfeder (64), um den Schieber in eine Position zurückzustellen, in der sich der Stift (35) im Sperrbereich (56) befindet, wenn sich die Schließe in der gefalteten Position befindet.

9. Faltschließe nach einem der vorhergehenden Ansprüche, mit einem Satz von abnehmbaren Einzelmitteln zum Entriegeln, und wobei der Satz von abnehmbaren Einzelmitteln ein zusätzliches Entriegelungswerkzeug umfasst, eingerichtet, um in der verriegelten Position der Schließe in Position gehalten zu werden.

10. Faltschließe nach Anspruch 9, mit einer Vorrichtung, um das zusätzliche Werkzeug zum Entriegeln in der Faltschließe in Position zu halten.

## Claims

1. A folding buckle (1) comprising
- a lower arm (10) and an upper arm (12) hinged with respect to one another, as well as a return buckle (20) hinged to the upper arm (12),
- the buckle being able to assume a folded position in which the upper arm is folded on the lower arm and the return buckle is folded on the upper arm, in a longitudinal direction of the buckle,
- a locking system (35, 40, 50) partly accommodated between the return buckle (20) and the upper arm (12) for locking the buckle in the folded position, wherein the locking system is releasable by a means, unique or uniquely known by and/or available to the wearer, such as for example a removable external element (90)
- **characterised in that** the locking system comprises a drawer (50) sliding in a sliding direction, the drawer having a locking recess (54) cooperating with a locking pin (35), the locking pin (35) being inserted into the locking recess (54) when the buckle is in the folded position.

2. The folding buckle according to claim 1, wherein the locking system (35, 40, 50) comprises at least one of a mechanical locking or an electromagnetic locking, in particular a spring lock system, a barrel type lock, an electronic key locking system, a magnetic key system, an RFID chip system, a code device or ergonomic recognition device.

3. The folding buckle according to claim 1 or 2, wherein the drawer (50) is slidable in the sliding direction, in the transverse direction of the buckle.

4. The folding buckle according to any of the preceding claims, wherein the drawer (50) is attached to the upper arm (12) or the return buckle (20), and the locking pin (35) is attached to the lower arm (10).

5. The folding buckle according to any one of the preceding claims, wherein the locking recess (54) has a diameter increasing in the sliding direction, with a blocking zone (56), of smaller diameter than a maximum diameter of the locking pin (35), and a passage zone (58) of a larger diameter than the maximum diameter of the locking pin (35).

6. The folding buckle according to any of the preceding claims, wherein the locking system comprises a lock (40) for locking the drawer (50), the lock (40) comprising a set of springs (42) aligned with a corresponding set of pistons (47), wherein, when the buckle is in the folded position and when the springs are at rest, the pistons (47) reach into the drawer (50) for blocking the sliding of the drawer (50).

7. The folding buckle according to any one of the preceding claims, wherein the drawer (50) has a lateral passage (52) for the introduction of the removable external element, in particular the removable element being able to align the pistons to allow the unblocking of the drawer.

8. The folding buckle according to any of the preceding claims, comprising a return spring (64) for returning the drawer into a position in which the pin (35) is in the locking zone (56) when the buckle is in the folded position.

9. The folding buckle according to any of the preceding claims, comprising a set of unique removable means for unlocking, and wherein the set of unique removable means comprises an additional unlocking tool configured to be holdable in place in the buckle in the locked position.

10. The folding buckle according to claim 9, comprising a device for holding the additional unlocking tool in place in the folding buckle.
